# FASCICULE DE BREVET EUROPEEN

(11) **EP 3 288 516 B1**
(45) Date de publication et mention de la délivrance du brevet: **20.03.2019**
(21) Numéro de dépôt: 16730446.8
(22) Date de dépôt: 11.04.2016
(51) Int. Cl.: A61G 11/00

(54) **DISPOSITIF DE COUVERTURE POUR COUVEUSE DE NOUVEAU-NÉS**
ABDECKUNGSVORRICHTUNG FÜR EINEN INKUBATOR FÜR NEUGEBORENE
COVERING DEVICE FOR AN INCUBATOR FOR NEWBORNS

(30) Priorité: 28.04.2015 FR 1553819
(43) Date de publication de la demande: 07.03.2018
(73) Titulaire: Conseils, Recherches et Developpements en Sante (Co.R.De.S.), 54000 Nancy (FR)
(72) Inventeur: VOIRIN, Sylvie, 54510 Tomblaine (FR); HASCOËT, Jean Michel, 54690 Lay Saint Christophe (FR)
(74) Mandataire: Hugues, Catherine
(86) Numéro de dépôt international: PCT/FR2016/050827
(87) Numéro de publication internationale: WO 2016/174325

(56) Documents cités:
- TW-U- M 455 489
- US-A- 4 079 728
- US-A1- 2006 079 730

## Description

L'invention concerne le domaine des équipements hospitaliers pour nouveau-nés. Elle concerne plus particulièrement un dispositif de couverture pour couveuse de nouveau-nés.

Les nouveau-nés et plus particulièrement les nouveau-nés prématurés et les nouveau-nés malades nécessitent des soins particuliers. Ils sont généralement gardés sous surveillance dans des couveuses appelées aussi incubateurs dans un environnement dont la température et d'autres données physiques telle que l'hygrométrie sont précisément contrôlées.

Les couveuses sont généralement transparentes et par conséquent la luminosité est un paramètre physique plus difficilement contrôlable.

Selon les unités de soins, la luminosité peut être trop importante ou au contraire insuffisante. En effet, les couveuses sont soit complètement occultées par des dispositifs couvrants soit laissées telles quelles à la lumière de la pièce.

Il peut en résulter des perturbations du développement visuel par une stimulation lumineuse excessive ou des perturbations de l'établissement du rythme nycthéméral indispensable à la mise en place des cycles hormonaux physiologiques par une stimulation lumineuse insuffisante.

De plus, l'occultation totale de la couveuse entraine des manipulations plus fréquentes de l'environnement lors de l'accès à l'enfant pour les soins, ce qui est de nature à augmenter les risques d'infections secondaires.

Les impératifs de surveillance par le personnel en charge des soins et la nécessité de garder un contact visuel spontané pour la relation parents-enfant sont aussi des paramètres qui entrent en jeu dans le contrôle de la luminosité.

Des solutions techniques sont déjà connues mais elles ne répondent que partiellement aux problèmes posés.

Par exemple, le certificat d'utilité TWM 455489 U propose un dispositif couvrant total dans lequel est ménagée une possibilité d'ouverture sur le dessus. Ce dispositif permet d'établir un contact visuel simplifié entre le personnel soignant et le nouveau-né lorsque le dessus est ouvert mais d'une part, trop peu de lumière peut pénétrer la couveuse et d'autre part, une relation spontanée entre parents et enfant ne peut être établie. La demande de brevet US 2006 0079730 propose une solution similaire avec des inconvénients identiques.

Les nouveau-nés prématurés sont très sensibles à leur environnement. Un environnement hospitalier, malgré les soins attentifs du personnel, peut entrainer un manque de stimulations nécessaire au développement. Parmi celles-ci peut se trouver un manque de stimulation visuelle.

C'est ainsi qu'une stimulation visuelle particulière adaptée peut les aider à développer leur fonction visuelle.

La présente invention a donc pour objet de proposer de nouveaux moyens afin de répondre aux inconvénients de l'art antérieur. Il s'agit plus particulièrement de proposer un dispositif de couverture pour couveuse de nouveau-né comportant un sens longitudinal caractérisé en ce qu'une de ses extrémités, dans le sens longitudinal, est de largeur d'au moins deux fois supérieure à sa largeur à son extrémité opposée ; et qu'au moins dans la partie médiane de sa largeur la plus importante, elle est prolongée d'un rabat longitudinal.

D'autres caractéristiques et avantages de la présente invention apparaîtront à la lecture de la description détaillée qui va suivre se rapportant à un exemple de réalisation donné à titre indicatif et non limitatif.

La compréhension de cette description sera facilitée en se référant aux dessins joints, dans lesquels :
- la figure 1 représente schématiquement un dispositif de couverture selon l'invention ;
- la figure 2 représente schématiquement un dispositif de cible selon l'invention ;
- la figure 3 représente schématiquement une vue du dispositif de couverture disposé sur une couveuse.

Ainsi et tel que visible sur les figures 1 à 3, la présente invention concerne tout d'abord un dispositif de couverture 1 pour couveuse de nouveau-né comportant un sens longitudinal caractérisé en ce qu'une de ses extrémités 2, dans le sens longitudinal, est de largeur d'au moins deux fois supérieure à sa largeur à son extrémité opposée 3 ; et qu'au moins dans la partie médiane de sa largeur la plus importante, elle est prolongée d'un rabat longitudinal 4.

Le dispositif de couverture 1 est généralement disposé sur le dessus d'une couveuse avec son extrémité 2 la plus large disposée au-dessus de la tête du nouveau-né. La plus grande largeur du dispositif de couverture 1 formant des rabats latéraux 20 tombant sur les côtés de la couveuse.

De cette manière, le dispositif de couverture 1 peut former une housse quand il est disposé sur le dessus d'une couveuse.

Les rabats 4 et 20 permettent de protéger l'enfant d'une exposition directe à la lumière tout en évitant qu'il soit dans une pénombre totale. Cet accès à une lumière indirecte facilite la mise en place du rythme nycthéméral favorisant ainsi l'installation des cycles endocriniens.

De plus, l'enfant restant accessible à la vue extérieure par l'extrémité 3 la plus étroite du dispositif de couverture 1, les soignants peuvent contrôler son comportement, en complément du monitorage automatisé.

L'extrémité 3 la plus étroite du dispositif de couverture 1 peut être aisément repliable pour un accès à l'ouverture de la couveuse.

Les parents ont un accès visuel direct à leur enfant sans obstacle interposé.

Le dispositif de couverture 1 respectant l'accès aux hublots de soins latéraux, il diminue les manipulations intempestives et excessives. Avantageusement, le dispositif de couverture 1 est symétrique par rapport à un plan longitudinal.

Cette symétrie permet un positionnement aisé sur le dessus de la couveuse.

Préférentiellement, le dispositif de couverture 1 comporte une bande médiane 10 rectangulaire prolongée latéralement, à l'extrémité de plus grande largeur par des rabats latéraux 20 s'étendant au moins sur un tiers de la longueur du dispositif de couverture 1.

Les rabats 4 et 20 peuvent être de n'importe quelle forme. Ils peuvent être attachés les uns aux autres par des systèmes conventionnels tels que des agrafes, des attaches de type bande autoagrippante, ou être cousus entre eux.

Selon un mode particulier de réalisation de l'invention, le dispositif de couverture 1 est de forme triangulaire au sommet tronqué comportant une bande médiane 10 rectangulaire prolongée latéralement de rabats latéraux 20 de forme triangulaire.

La vision est un sens qui n'est pas complètement bien développé au stade prénatal et qui se trouve à l'état brut à la naissance. En environnement hospitalier, les nouveau-nés prématurés peuvent manquer de stimulation visuelle. Cette carence peut avoir des conséquences à long terme sur le développement.

C'est pourquoi une stimulation visuelle particulière adaptée à leur maturation peut les aider à développer plus facilement leur fonction visuelle.

L'invention concerne ainsi aussi un dispositif de cible visuelle 5 adaptée aux nouveau-nés caractérisé en ce qu'il comporte une série de bandes longitudinales 50, parallèles et de couleurs différentes.

Un tel dispositif de cible 5 peut donc être réalisé indépendamment du dispositif de couverture 1. Il peut être réalisé par exemple sur le couvercle d'une couveuse.

De façon avantageuse, le dispositif de couverture 1 sert de support d'un dispositif de cible visuelle 5 pour le regard d'un nouveau-né.

Le dispositif de cible visuelle 5 comprend un motif particulier et peut être associé à la partie du dispositif de couverture 1 faisant face au regard du nouveau-né.

L'avantage d'un tel dispositif de cible 5 est son fonctionnement de type passif. Il permet une stimulation visuelle du nouveau-né pendant ses phases de réveil qui sont intermittentes.

Sa présence particulière sur le dispositif de couverture 1 permet une stimulation régulière, intermittente selon la disponibilité de l'enfant et non imposée, indépendamment de toute action du personnel soignant.

Un autre avantage à sa présence sur le dispositif de couverture 1 est la facilité à le retirer quand il y a un besoin de contrôler le nouveau-né à travers le couvercle ou la partie supérieure de la couveuse ou mettre en place un dispositif de soins comme une photothérapie par exemple.

De façon préférentielle, ledit dispositif de cible 5 comporte une série de bandes longitudinales 50 dans le sens longitudinal dudit dispositif de couverture 1, parallèles et de couleurs différentes.

Les couleurs différentes peuvent être contrastées.

De façon générale, les dessins de bandes ou de lignes parallèles ayant des couleurs contrastées attirent l'attention des nouveau-nés.

Selon un autre mode particulier de réalisation, lesdites bandes 50 ont des largeurs différentes.

Selon encore un autre mode de réalisation, lesdites bandes 50 et 501 situées dans la partie la plus médiane de ladite cible sont de largeur plus grande que celles 50 et 502 situées à la périphérie.

De manière avantageuse, ladite série de bandes longitudinales 50 présente un axe médian de symétrie orienté selon la longueur desdites bandes 50.

Cette organisation particulière a pour avantage d'augmenter l'intérêt du nouveau-né pour le dispositif et de fixer son attention plus intensément favorisant ainsi le développement de sa discrimination visuelle.

Selon un mode de réalisation préféré, le dispositif de couverture 1 comporte des moyens d'occultation de la lumière dont la longueur d'onde est inférieure à 650 nm.

Les longueurs d'ondes supérieures à 650 nm comprennent la lumière visible et surtout les ultra-violets particulièrement dangereux pour la rétine.

Selon un mode de réalisation avantageux, le dispositif de couverture 1 comporte des moyens de filtration des ondes sonores.

Le système auditif des nouveau-nés et prématurés est très sensible. Des moyens de filtration des ondes sonores tels qu'une structure alvéolaire située dans l'épaisseur du matériau ou un matériau doublé et matelassé, composant le dispositif 1 permet une atténuation du bruit environnant.

## Revendications

1. Dispositif de couverture (1) pour couveuse de nouveau-nés comportant un sens longitudinal **caractérisé en ce qu'**une de ses extrémités (2), dans le sens longitudinal, est de largeur d'au moins deux fois supérieure à sa largeur à son extrémité opposée (3) ; et qu'au moins dans la partie médiane de sa largeur la plus importante, elle est prolongée d'un rabat longitudinal (4).

2. Dispositif de couverture (1) selon la revendication précédente **caractérisé en ce qu'**il est symétrique par rapport à un plan longitudinal.

3. Dispositif de couverture (1) selon l'une quelconque des revendications précédentes **caractérisé en ce qu'**il comporte une bande médiane (10) rectangulaire prolongée latéralement, à l'extrémité de plus grande largeur par des rabats latéraux (20) s'étendant au moins sur un tiers de la longueur du dispositif de couverture (1).

4. Dispositif de couverture (1) selon l'une quelconque des revendications précédentes **caractérisé en ce qu'**il est de forme triangulaire au sommet tronqué comportant une bande médiane (10) rectangulaire prolongée latéralement de rabats latéraux (20) de forme triangulaire.

5. Dispositif de couverture (1) selon l'une quelconque des revendications précédentes **caractérisé en ce qu'**il sert de support d'un dispositif de cible visuelle (5) pour le regard d'un nouveau-né.

6. Dispositif de couverture (1) selon la revendication précédente **caractérisé en ce que** ledit dispositif de cible (5) comporte une série de bandes longitudinales (50) dans le sens longitudinal dudit dispositif de couverture (1), parallèles et de couleurs différentes.

7. Dispositif de couverture (1) selon la revendication précédente **caractérisé en ce que** lesdites bandes (50) ont des largeurs différentes.

8. Dispositif de couverture (1) selon la revendication précédente **caractérisé en ce que** lesdites bandes (50, 501) situées dans la partie la plus médiane de ladite cible sont de largeur plus grande que celles (50, 502) situées à la périphérie.

9. Dispositif de couverture (1) selon l'une quelconque des revendications précédentes **caractérisé en ce qu'**il comporte des moyens d'occultation de la lumière dont la longueur d'onde est inférieure à 650 nm.

10. Dispositif de couverture (1) selon l'une quelconque des revendications précédentes **caractérisé en ce qu'**il comporte des moyens de filtration des ondes sonores.

## Patentansprüche

1. Abdeckungsvorrichtung (1) für Inkubator für Neugeborene, aufweisend eine Längsrichtung, **dadurch gekennzeichnet, dass** eines ihrer Enden (2) in der Längsrichtung eine Breite hat, die mindestens zwei Mal größer als ihre Breite an ihrem entgegengesetzten Ende (3) ist und sie mindestens im Mittelteil ihrer größten Breite durch einen länglichen Umschlag (4) verlängert ist.

2. Abdeckungsvorrichtung (1) nach vorangehendem Anspruch, **dadurch gekennzeichnet, dass** sie in Bezug auf eine Längsebene symmetrisch ist.

3. Abdeckungsvorrichtung (1) nach einem der vorangehenden Ansprüche, **dadurch gekennzeichnet, dass** sie einen rechteckigen Mittelstreifen (10) aufweist, der seitlich am Ende der größten Breite durch seitliche Umschläge (20) verlängert ist, die sich über mindestens ein Drittel der Länge der Abdeckungsvorrichtung (1) erstrecken.

4. Abdeckungsvorrichtung (1) nach einem der vorangehenden Ansprüche, **dadurch gekennzeichnet, dass** sie dreieckig mit abgestumpfter Spitze ist, aufweisend einen rechteckigen Mittelstreifen (10), der seitlich durch dreieckige seitliche Umschläge (20) verlängert ist.

5. Abdeckungsvorrichtung (1) nach einem der vorangehenden Ansprüche, **dadurch gekennzeichnet, dass** sie als Unterlage für eine visuelle Zielvorrichtung (5) für den Blick eines Neugeborenen dient.

6. Abdeckungsvorrichtung (1) nach vorangehendem Anspruch, **dadurch gekennzeichnet, dass** die Zielvorrichtung (5) eine Reihe länglicher Streifen (50) in der Längsrichtung der Abdeckungsvorrichtung (1) aufweist, die parallel und in unterschiedlichen Farben sind.

7. Abdeckungsvorrichtung (1) nach vorangehendem Anspruch, **dadurch gekennzeichnet, dass** die Streifen (50) unterschiedliche Breiten haben.

8. Abdeckungsvorrichtung (1) nach vorangehendem Anspruch, **dadurch gekennzeichnet, dass** die Streifen (50, 501), die sich im mittelsten Teil des Ziels befinden, breiter sind als die (50, 502), die sich an der Peripherie befinden.

9. Abdeckungsvorrichtung (1) nach einem der vorangehenden Ansprüche, **dadurch gekennzeichnet, dass** sie Verdunkelungsmittel für das Licht aufweist, dessen Wellenlänge unter 650 nm beträgt.

10. Abdeckungsvorrichtung (1) nach einem der vorangehenden Ansprüche, **dadurch gekennzeichnet, dass** sie Filtermittel für Schallwellen aufweist.

## Claims

1. A cover device (1) for a newborn incubator including a longitudinal direction, **characterized in that** one of its ends (2), in the longitudinal direction, has a width at least two times greater than its width at its opposite end (3); and **in that** at least in the median part of its greatest width, it is extended by a longitudinal flap (4).

2. The cover device (1) according to the preceding claim, **characterized in that** it is symmetrical relative to a longitudinal plane.

3. The cover device (1) according to any one of the preceding claims, **characterized in that** it includes a rectangular median strip (10) extended laterally, at the widest end, by lateral flaps (20) extending at least over one third of the length of the cover device (1).

4. The cover device (1) according to any one of the preceding claims, **characterized in that** it is triangular with a truncated apex including a rectangular median strip (10) extended laterally by triangular lateral flaps (20).

5. The cover device (1) according to any one of the preceding claims, **characterized in that** it serves as support for a visual target device (5) for the gaze of a newborn.

6. The cover device (1) according to the preceding claim, **characterized in that** said target device (5) includes a series of longitudinal strips (50) in the longitudinal direction of said cover device (1), parallel and different colors.

7. The cover device (1) according to the preceding claim, **characterized in that** said strips (50) have different widths.

8. The cover device (1) according to the preceding claim, **characterized in that** said strips (50, 501) situated in the most median part of said target have a width greater than those (50, 502) situated on the periphery.

9. The cover device (1) according to any one of the preceding claims, **characterized in that** it includes means for concealing light having a wavelength of less than 650 nm.

10. The cover device (1) according to any one of the preceding claims, **characterized in that** it includes means for filtering sound waves.
